# EUROPÄISCHE PATENTSCHRIFT

(11) **EP 0 489 410 B1**
(45) Veröffentlichungstag und Bekanntmachung des Hinweises auf die Patenterteilung: **24.09.1997**
(21) Anmeldenummer: 91120783.5
(22) Anmeldetag: 03.12.1991
(51) Int. Cl.: B24B 3/26

(54) **Bohrerschleifeinrichtung**
Device for sharpening drill bits
Dispositif pour l'affûtage de forets

(30) Priorität: 03.12.1990 DE 4038524
(43) Veröffentlichungstag der Anmeldung: 10.06.1992
(73) Patentinhaber: Werner, Folke, S-291 36 Kristianstad (SE)
(72) Erfinder: Werner, Folke, S-291 36 Kristianstad (SE)
(74) Vertreter: Wächtershäuser, Günter, Prof. Dr.

(56) Entgegenhaltungen:
- EP-A- 0 152 400
- DE-A- 3 720 894
- FR-A- 2 242 853
- GB-A- 2 132 518
- US-A- 2 078 306

## Beschreibung

Die Erfindung bezieht sich auf eine Bohrerschleifeinrichtung gemäß dem Oberbegriff des Anspruchs 1.

Eine solche ist durch die US-PS 4,574,529 bekannt. Bei der dortigen Schleifscheibe geht das dem Bohrerführungsstück am nächsten liegende Ende der konischen Schleiffläche in einen senkrecht zur Mittelachse liegenden Flächenabschnitt der Schleifscheibe über. Auf Grund der besonderen Geometrie von Spiralbohrern - die größte wegzuschleifende Materialmenge liegt an der Peripherie der Bohrer - erfolgt die größte Abnützung der Schleifscheibe an dem dem Bohrerführungsstück am nächsten liegenden Ende der Schleiffläche und nimmt mit zunehmender Entfernung davon kontinuierlich ab. Dies führt zur alsbaldigen Bildung einer etwas abgerundeten Stufe in der Schleifscheibe an dem besagten Ende der Schleiffläche. Eine entsprechende konvexe Abrundung des peripheren Bereiches der Bohrerhauptschneiden entsteht und verschlechtert deren Schneideigenschaften in zunehmendem Maße. Es ist deshalb eine Richtanordnung vorgesehen, welche die von den Bohrern weniger abgenützten Bereiche der Schleiffläche und den senkrecht zur Mittelachse liegenden Flächenabschnitt der Schleifscheibe entsprechend abnützt, sodaß eine solche Stufenbildung verhindert und der Anstiegswinkel der Schleiffläche erhalten bleibt.

Es ist Aufgabe der Erfindung, eine gattungsgemäße Einrichtung zu schaffen, bei welcher eine Stufenbildung in der Schleifecheibe auch ohne zusätzliche Richtanordnung unterbleibt.

Gelöst ist diese Aufgabe durch die im Anspruch 1 angegebene Erfindung.

In einer erfindungsgemäßen Einrichtung kann an dem dem Bohrerführungsstück am nächsten liegenden Ende der Schleiffläche keine Stufe in der Schleifscheibe entstehen, da außerhalb dieses Endes, in radialer Richtung gesehen, kein Schleifscheibenmaterial vorhanden ist. Eine Abrundung der äußeren Enden der Bohrerhauptschneiden findet somit nicht statt. Der Anstiegswinkel der Schleiffläche verringert sich zwar, mit einer Zunahme des Spitzenwinkels der Bohrer zur Folge, was jedoch,innerhalb gewisser Grenzen, tolerierbar ist. Es sind zwar Einrichtungen, beispielsweise durch die US-PS 3753320, bekannt, bei denen eine konische Schleiffläche am ihrem dem Bohrerführungsstück am nächsten liegenden Ende mit dem daran anschließenden Flächenabschnitt der Schleifscheibe einen spitzwinkeligen Grat bildet. Jedoch sind dort die Führungskanäle so angeordnet, daß ihre Zentrumachsen das vom Bohrerführungsstück am weitesten entfernte Ende der Schleiffläche treffen.

Ein Ausbrechen größerer Stücke der Schleifscheibe am Grat wird gemäß einem weiteren Erfindungsmerkmal dadurch verhindert, daß der zusammen mit der Schleiffläche den Grat bildende Flächenabschnitt der Schleifscheibe ebenfalls konisch ist.

Ein besonders effizienter Materialtransport von der Schleiffläche wird gemäß einem weiteren Erfindungsmerkmal dadurch erreicht, daß die Schleiffläche ein Außenkonus ist.

Nachstehend wird die Erfindung anhand eines in den Zeichnungen dargestellten Ausführungsbeispiels näher erläutert. Es zeigen Fig. 1 einen Längsschnitt durch das Ausführungsbeispiel, Fig. 2 eine Draufsicht auf zwei Führungskanäle, gesehen in der Richtung des Pfeiles A in Fig. 1, in größerem Maßstab, Fig. 3 einen Ausschnitt aus Fig. 1 mit einem in einen Führungskanal bis zur Schleiffläche eingeführten Bohrer, in größerem Maßstab, Fig. 4 wie Fig. 3, jedoch nach längerer Abnützung der Schleifscheibe, Fig. 5 eine Draufsicht auf eine Bohrerspitze.

Die verschiedenen Teile des Ausführungsbeispiels sind konzentrisch um die Mittelachse 1 angeordnet.

Eine Achse 2 ist die Spindel eines im Gehäuse 3 angeordneten, nicht dargestellten Motors. Die Achse 2 ist in Kugellagern 4 axial fixiert gelagert.

Auf der Achse 2 ist ein Schleifscheibenträger 5 zwischen dem Lager 4 und der Mutter 6 befestigt.

Mit dem Schleifscheibenträger 5 ist eine ringförmige Schleifscheibe 7 verleimt. Die Schleifscheibe besitzt an ihrer vom Motor abgewandten Flanke eine außenkonische Schleiffläche 8, die zusammen mit einem Innenkonus 9 einen spitzwinkeligen Grat 10 bildet. Die Schleiffläche 8 bildet mit ihrer Rotationsebene den Winkel α₁ von 35°, der Innenkonus 9 den Winkel β von 75°. Dies ergibt den spitzen Winkel γ von 70° am Grat 10.

Gegenüber der Schleiffläche 8 ist ein Bohrerführungsstück 11, 12 angeordnet. Dieses ist mit dem Gehäuse 3 starr verbunden und setzt sich aus einem Führungskanalkörper 11 und einer mit diesem starr verbundenen Führungszapfenplatte 12 zusammen.

Der Führungskanalkörper 11 weist zur Mittelachse 1 parallele Führungskanäle 13 verschiedener Durchmesser auf, welche einen mit der Mittelachse 1 gleichachsigen, gedachten Zylindermantel 14 außen tangieren. Der Durchmesser des Zylindermantels 14 ist gleich dem Durchmesser des Grates 10 der Schleifscheibe.

Die Führungszapfenplatte 12 besitzt mit den Führungskanälen 13 fluchtende Öffnungen 15, in die je zwei zum Eingriff in die Spannuten 20 eines in den Führungskanal eingeführten Bohrers bestimmte, trapezförmige Führungszapfen 16 ragen. Diese besitzen je zwei Anschlagkanten 17 und sind so bemessen, daß sie eine etwa 30°- Drehung um seine Achse des in den Führungskanal eingeführten Bohrers gestatten.

Der zu schleifende Bohrer wird mit der Hand in den kleinsten passenden Führungskanal 13 und zwischen den Führungszapfen 16 darin bis zum Anschlagen einer seiner Hinterschlifflächen 18 gegen die rotierende Schleiffläche 8 eingeführt. Dabei berührt die Peripherie des Bohrers annähernd den Grat 10. Der leicht gegen die Schleiffläche gedrückte Bohrer wird nun zwischen den Anschlagkanten 17 der Führungszapfen einige Male hin- und hergedreht. Er wird danach etwas zurückgezogen, um 180° gedreht, wieder bis zur Schleiffläche eingeführt und hin- und hergedreht. Beide Hinterschlifflächen sind nun geschliffen.

Auf Grund der besonderen Geometrie von Siralbohrern(siehe Fig. 5) ist die Abnützung der Schleifscheibe unmittelbar am Grat 10 am größten und nimmt mit zunehmender Entfernung vom Grat kontinuierlich ab. Im Bereich der Querschneide 19 des Bohrers ist die Abnützung der Schleifscheibe geringfügig. Der Anstiegswinkel α der Schleiffläche 8 wird sich deshalb mit zunehmender Abnützung der Schleifscheibe verringern. Wenn sich der Anstiegswinkel α der Schleiffläche auf etwa 30° (α₂ in Fig. 4) verringert hat, wird die Schleifscheibe ausgewechselt. Eine Stufe in der Schleifscheibe am gratseitigen Ende der Schleiffläche kann jedoch nicht entstehen, da außerhalb dieses Endes der Schleiffläche, in radialer Richtung gesehen, kein Schleifscheibenmaterial vorhanden ist. Die Hauptschneiden 21 der Bohrer verbleiben immer gerade. Ein gewisser, von der verwendeten Korngröße im Schleifkörper abhängiger Überstand der Lage des Grates 10 in bezug auf die Bohrerperipherie - siehe Fig. 3 und Fig. 4 - ist jedoch nicht von Nachteil, da dieser abbröckelt. Der Anstiegswinkel β des innenkonischen Flächenabschnittes 9 der Schleifscheibe ist deshalb so zu wählen, daß einerseits ein Ausbrechen größerer Stücke der Schleifscheibe am Grat 10 verhindert wird, andererseits der erwähnte Überstand des Grates 10 mit zunehmender Abnützung der Schleifscheibe nicht zu groß wird. Loses Material wird bei rotierender Schleifscheibe durch die Wirkung der Zentrifugalkraft von der außenkonischen Schleiffläche 8 weggeschleudert.

## Patentansprüche

1. Einrichtung zum Schleifen von Spiralbohrern mit Hinterschlifflächen (18) sowie einer Spannut (20) und einer Hauptschneide (21) je Hinterschliffläche (18), mit
- einer Mittelachse (1)
- einer um die Mittelachse (1) rotierbar angeordneten Schleifscheibe (7) mit einer aussenkonischen Schleiffläche (8), deren inneres Ende (10) einen koaxialen Kreis umschreibt,
- einem der Schleiffläche (8) gegenüber angeordneten Führungsstück (11,12), welches zur Mittelachse (1) im wesentlichen parallele Führungskanäle (13) und in diesen Führungszapfen (16) hat, die in die Spannuten (20) eines bis zur Schleiffläche eingeführten Bohrers eingreifen und eine Drehung um seine Achse begrenzen, wobei die Führungskanäle (13) im wesentlichen einen koaxialen gedachten Zylindermantel (14) tangieren, der das innere Ende (10) der Schleiffläche (8) trifft,
**dadurch gekennzeichnet,**
daß die Schleiffläche (8) mit einem an ihr inneres Ende (10) anschließenden innenkonischen Flächenabschnitt (9) der Schleifscheibe (7) einen spitzwinkeligen Grat (10) bildet.

## Claims

1. A device for grinding twist drills having back-slope surfaces (18) as well as a groove (20) and a main cutting edge (21) per back-slope surface (18), comprising:
- a center axle (1),
- a grinding disk (7) rotatably positioned around the center ale (1) with an outer conical grinding surface (8) whose inner end (10) circumscribes a coaxial circle,
- a guide portion (11, 12) positioned opposite the grinding surface (8) having guide conduits (13) and therein pilots (16) being essentially parallel to the center axle (1), the pilots (16) engaging in the grooves (20) of a drill inserted as far as the grinding surface and limiting the rotation of the drill around its axle, the guide conduits (13) essentially being tangential to an imaginary coaxial cylinder jacket (14) which meets the inner end portion (10) of the grinding surface (8),
characterized in that
the grinding surface (8) forms an acute-angled edge (10) with an inner conical surface portion (9) of the grinding disk (7) adjacent to the inner end portion (10) of the grinding surface (8).

## Revendications

1. Dispositif pour l'affûtage de forets hélicoïdaux pourvus de surfaces en dépouille (18), et d'une goujure (20) et d'un tranchant principal (21) pour chaque surface en dépouille (18), comportant
- un axe médian (1),
- une meule (7) disposée en rotation autour de l'axe médian (1) et pourvue d'une surface d'affûtage extérieure conique (8) dont l'extrémité intérieure (10) définit un cercle coaxial, et
- un élément de guidage (11, 12) qui est disposé en face de la surface d'affûtage (8) et qui comporte des conduits de guidage (13) globalement parallèles à l'axe médian (1) et, dans ces conduits de guidage (13), des ergots de guidage (16) qui pénètrent dans les goujures (20) d'un foret introduit jusqu'à la surface d'affûtage et qui limitent une rotation autour de son axe, les conduits de guidage (13) étant globalement tangents à une enveloppe cylindrique imaginaire coaxiale (14) qui rencontre l'extrémité intérieure (10) de la surface d'affûtage (8),
caractérisé en ce que la surface d'affûtage (8) forme avec une section de surface intérieure conique (9) de la meule (7) qui fait suite à son extrémité intérieure (10) une arête à angle aigu (10).
